# EUROPÄISCHE PATENTANMELDUNG

(11) **EP 4 575 150 A1**
(43) Veröffentlichungstag der Anmeldung: **25.06.2025**
(21) Anmeldenummer: 24221066.4
(22) Anmeldetag: 18.12.2024
(51) Int. Cl.: E05B 47/00, E05B 47/06, E05B 9/04, E05B 15/16, E05B 15/04

(54) **ELEKTRISCHE SCHLIESSEINHEIT**

(30) Priorität: 22.12.2023 DE 102023136459
(71) Anmelder: Astra Gesellschaft Für Asset Management MbH&Co. Kg, 30890 Barsinghausen (DE)
(72) Erfinder: Stobbe, Anatoli, 30890 Barsinghausen (DE); Göppert-Boenke, Klaus, 31162 Bad Salzdetfurth (DE); Neuhold, Dieter, 07548 Gera (DE)
(74) Vertreter: Gerstein, Hans Joachim

(57) **Zusammenfassung**

Eine Elektrische Schließeinheit (1) mit einer Kupplungsvorrichtung (8) wird beschrieben, wobei die Kupplungsvorrichtung (8) einen Elektromotor (9) mit einer Schneckenwelle (11) mit einer schraubenförmigen Windung, ein Federelement (18) und ein Kupplungsglied (19) hat. Das Kupplungsglied (19) ist in Erstreckungsrichtung der Schneckenwelle (11) axial verschiebbar gelagert und hat eine zur mechanischen Kopplung mit einem Verschlusselement (4) ausgebildete Kontur. Das Federelement (18) ist mit einem distalen Endabschnitt (24) mit dem Kupplungsglied (19) verbunden und mit dem gegenüberliegenden proximalen Endabschnitt (26) axial verschiebbar mit der Schneckenwelle (11) des Elektromotors (9) gekoppelt, um eine Rotation der Schneckenwelle (11) in eine Linearbewegung des proximalen Endabschnittes (26) des Federelementes (18) umzusetzen. Die Schneckenwelle (11) befindet sich im Freilauf, wenn bei dem in eine Vorspannungslage gestauchten oder gestreckten Federelement (18) eine der beiden Endlagen des Schließzylinders (2) im eingekoppelten oder ausgekoppelten Zustand erreicht ist. Der proximale Endabschnitt (26) des Federelementes (18) hat über mehr als eine Umschlingung der Schneckenwelle (11) einen derart reduzierten Durchmesser, dass das Federelement (18) mit dieser mindestens einen Umschlingung mit der Schneckenwelle (11) in Eingriff gelangen kann.

## Beschreibung

Die Erfindung betrifft eine elektrische Schließeinheit mit einer Kupplungsvorrichtung, wobei die Kupplungsvorrichtung einen Elektromotor mit einer Schneckenwelle mit einer schraubenförmigen Windung, ein Federelement und ein Kupplungsglied hat, wobei das Kupplungsglied in Erstreckungsrichtung der Schneckenwelle axial verschiebbar gelagert ist und eine zur mechanischen Kopplung mit einem Verschlusselement ausgebildete Kontur hat, und wobei das Federelement mit einem distalen Endabschnitt mit dem Kupplungsglied verbunden und mit dem gegenüberliegenden proximalen Endabschnitt axial verschiebbar mit der Schneckenwelle des Elektromotors gekoppelt ist, um eine Rotation der Schneckenwelle in eine Linearbewegung des proximalen Endabschnittes des Federelementes umzusetzen, wobei sich die Schneckenwelle im Freilauf befindet, wenn bei dem in eine Vorspannungslage gestauchten oder gestreckten Federelement eine der beiden Endlagen des Schließzylinders im eingekoppelten oder ausgekoppelten Zustand erreicht ist.

EP 1 576 246 B1 offenbart eine solche Verriegelungsvorrichtung für ein Schließsystem durch Betätigung eines Schließzylinders eines Schlosses durch Drehung eines Schlüssels oder Türknaufs. Dabei sind ein Kupplungselement und mit dem Gehäuse verbundene, elektronisch gesteuerte Antriebsmittel mit Vortriebsmitteln zum Bewegen des Kupplungselementes vorgesehen. Das Kupplungselement ist im zweiten Kupplungszustand, bei den ein Abtriebselement mit dem Rotor kuppelt, durch eine Drehbewegung des Rotors von den Vortriebsmitteln wegbewegbar. Damit wird sichergestellt, dass die Kopplung nur in einem einzelnen singulären Zustand zustande kommt und die Wahrscheinlichkeit reduziert, dass das Kupplungselement durch zufällige Anregungen in den zweiten Kupplungszustand kommt. Dies wird durch ein radial zur Erstreckungsrichtung des Rotors beweglich gelagertes Kupplungselement erreicht.

EP 1 522 658 B1 offenbart ein elektrisches Schloss, bei dem ein Schieber mit Hilfe eines Federelementes linearverschiebbar ist. Das Federelement greift mit einem Endabschnitt in eine Spindelwelle eines Elektromotors ein, um bei Rotation der Spindelwelle den mit dem Federelement gekoppelten Schieber zu verlagern.

WO 98/15703 A1 beschreibt ein elektromechanisches Schloss mit einem Elektromotor, dessen Welle mit einer Druckfeder verbunden ist. Diese Druckfeder bildet eine flexible Welle, welche an ihrem distalen Ende mit einer Knaufwelle verbunden ist. Ein Stift eines axial verschiebbaren Kupplungselementes greift in eine Schneckenwelle eines helixartig geformten Drahtes an der Knaufwelle ein, um ein Kupplungselement axial zu verschieben.

EP 2 927 395 A1 offenbart einen Schließzylinder mit einer Kupplungsanordnung, bei der ein Schieberelement mit einer Schneckenwelle zum Umsetzen einer Drehbewegung der Schneckenwelle in eine bezüglich der Schaltachse axiale Bewegung des Schieberelementes ineinandergreift. Eine Kupplungseinrichtung ist mittels einer Antriebseinrichtung über das Schieberelement parallel zu der Schaltachse versetzbar. Das Schieberelement ist durch zwei Federelemente mit Kraftspeichern in beide axialen Richtungen belegt.

DE 10 2019 113 666 B4 offenbart einen Schließzylinder mit einem Zylindergehäuse, einem rotierbar im Zylindergehäuse gelagerten Schließbart, einer rotierbar im Zylindergehäuse gelagerten Knaufwelle, einer Kupplungsvorrichtung in der Knaufwelle zur mechanischen Kopplung der Knaufwelle mit dem Schließbart und einer Ansteuerelektronik, die mit der Kupplungsvorrichtung zur elektronischen Ein- und Auskopplung von Knaufwelle und Schließbart mit der Kupplungsvorrichtung verbunden ist, wobei die Kupplungsvorrichtung einen Elektromotor mit einer Welle, ein Federelement und ein Kupplungsglied hat, wobei das Kupplungsglied in Erstreckungsrichtung der Knaufwelle axial verschiebbar an der Knaufwelle gelagert ist und eine zur mechanischen Kopplung mit dem Schließbart ausgebildete Kontur hat, und dass das Federelement mit einem distalen Endabschnitt mit dem Kupplungsglied verbunden und mit dem gegenüberliegenden proximalen Endabschnitt axial verschiebbar mit der Welle des Elektromotors gekoppelt ist, um eine Rotation der Welle in eine Linearbewegung des proximalen Endabschnittes des Federelementes umzusetzen.

Ausgehend hiervon ist es Aufgabe der vorliegenden Erfindung eine verbesserte elektrische Schließeinheit zu schaffen, die bei einem einfachen und kompakten Aufbau eine verbesserte Zusammenwirkung von Bauteilen für einen zuverlässigen Betrieb bei einfacher Montage sicherstellt.

Die Aufgabe wird mit der elektrischen Schließeinheit mit den Merkmalen des Anspruchs 1 und durch die elektrische Schließeinheit in Form eines Schließzylinders mit den Merkmalen des Anspruchs 10 gelöst. Vorteilhafte Ausführungsformen sind in den Unteransprüchen beschrieben.

Es wird vorgeschlagen, dass der proximale Endabschnitt des Federelementes über mindestens eine Umschlingung der Schneckenwelle einen derart reduzierten Durchmesser hat, dass das Federelement mit dieser mindestens einen Umschlingung mit der Schneckenwelle in Eingriff gelangen kann.

Damit wird die Kopplung des Federelementes mit der Schneckenwelle verbessert, Insbesondere wird das Einfädeln des proximalen Endes aus dem Freilauf in den eingekoppelten Zustand verbessert. Die Gefahr eines Verkantens wird dadurch reduziert und der Übergang von ausgekoppelten in den eingekoppelten Zustand vergleichmäßigt. Auch die Montage des Federelementes auf der Schneckenwelle ist durch die verbesserte Einfädelung sehr einfach und zuverlässig. Für den Freilauf ist der Winkelgrad von mehr als 320°, d.h. einer mindestens einfachen Umschlingung, auf einen maximalen Winkelgrad begrenzt, der eine Aufnahme des Abschnitts des Federelementes axial neben der schraubenförmigen Windung der Schneckenwelle zulässt. Die Umschlingung sollte bevorzugt nicht mehr als eine 3-fache Umschlingung, d.h. einen Winkelgrad von 960°, überschreiten.

Die Schneckenwelle kann sich im Freilauf befinden, wenn eine der beiden Endlagen der Schließeinheit im eingekoppelten oder ausgekoppelten Zustand erreicht ist. Ein Freilauf der Schneckenwelle liegt vor, wenn
- das Kupplungsglied in seiner vom Verschlusselement weg verlagerten Endlage von dem Verschlusselement ausgekoppelt ist;
- das Kupplungsglied in die Koppelungskontur des Verschlusselementes hinein verlagerten Endlage eingekoppelt ist;
- das Kupplungsglied am Verschlusselement auf Block gefahren ist, aber nicht in die Koppelungskontur des Verschlusselementes eingekoppelt ist, wobei das Federelement gestaucht ist und als Energiespeicher wirkt;
- das Kupplungsglied beim Zurückfahren in die ausgekoppelte Endlage an der Koppelungskontur des Verschlusselementes verklemmt und dadurch am Auskoppeln gehindert wird, wobei das Federelement gestaucht ist und als Energiespeicher wirkt.

Dabei ist das Federelement in eine Vorspannungslage gestaucht oder gestreckt.

Bevorzugt hat der proximale Endabschnitt des Federelementes über eine 1,5-fache bis 2-fache Umschlingung der Schneckenwelle einen derart reduzierten Durchmesser, dass das Federelement mit dieser 1,5 bis 2-fachen Umschlingung mit der Schneckenwelle in Eingriff gelangen kann. Denkbar ist aber auch eine weitergehende Umschlingung, beispielsweise einer 2-fachen bis 3-fachen Umschlingung, d.h. einem Winkelgrad von 640° bis 960°, nicht allerdings eine Umschlingung über die gesamte Lände der schraubenförmigen Windung der Schneckenwelle.

Das Kupplungsglied kann eine polygonförmige Außenkontur aufweisen. Damit wird das Kupplungsglied drehfest axial verschiebbar gelagert. Der Formschluss der Außenkontur des Kupplungsgliedes ist durch die Polygonform über den Außenumfang verteilt und nicht auf kantige Führungsbereiche beschränkt. Die Gefahr des Verkantens des Kupplungsgliedes in seiner Lagerung beispielsweise in einer Kupplungswelle wird reduziert. Damit kann ein geringer Reibungswiderstand für die axiale Verschiebung sichergestellt werden.

Vorteilhaft ist eine zylinderförmige Außenkontur des Kupplungsgliedes, wobei mindestens ein Vorsprung von dem Außenumfang des Zylinders abragt. Hierbei ist mindestens ein quaderförmiger Vorsprung an dem Außenumfang der zylinderförmigen Außenkontur angeordnet, um in eine entsprechend konturierte Rastvertiefung einzutauchen und dort zur mechanischen Kopplung einen Formschluss zu bilden.

Hierzu kann ein Paar quaderförmiger Vorsprünge an dem Außenumfang der zylinderförmigen Außenkontur des Kupplungsgliedes in entgegengesetzte Richtungen voneinander von dem Außenumfang abragen.

Das Kupplungsglied kann einen Federhaltekern und ein Kupplungselement aufweisen, wobei das Kupplungselement eine Aufnahmeöffnung zur Aufnahme des mit einer Presspassung in die Aufnahmeöffnung eingepressten Federhaltekerns hat. Der Federhaltekern kann einen zur Schneckenwelle abragenden Auflagerabschnitt aufweisen. Das distale Ende des Federelementes umschlingt mit mindestens zwei Umschlingungen den Auflagerabschnitt und ist kraftschlüssig mit dem Auflagerabschnitt verbunden. Damit wird eine zuverlässige kraftschlüssige Verbindung des Federelementes an dem Kupplungsglied erreicht.

Das Kupplungsglied kann eine Aufnahmeöffnung zur Aufnahme des distalen Endes des Federelementes haben, das an einer die Aufnahmeöffnung begrenzenden Rohrwandung anliegt. Das Kupplungsglied kann mindestens einen Verformungsbereich haben, an dem die Rohrwandung mit einem Verformungsabschnitt in den Innenraum der Aufnahmeöffnung hinein verformt ist. Das in der Aufnahmeöffnung aufgenommene distale Ende des Federelementes ist auf diese Weise mit dem in den Innenraum der Aufnahmeöffnung abragenden Verformungsabschnitt formschlüssig mit dem Kupplungsglied verbunden. Die Montage mit stabiler Verbindung des Federelementes an dem Kupplungsglied gelingt auf einfache Weise durch Verformung des Kupplungsgliedes an dem mindestens einen Verformungsbereich, nachdem das Federelement in die Aufnahmeöffnung eingesteckt ist.

Das distale Ende des Federelementes kann an der die Aufnahmeöffnung begrenzenden Stirnseite anliegen, wobei zwischen der Stirnseite und dem Verformungsabschnitt mindestens zwei Umschlingungen des distalen Endes des Federelementes angeordnet sind.

Das Federelement ist bevorzugt eine Druckfeder, d.h. eine spiralförmige Feder, die sich in Erstreckungsrichtung aufgrund ihrer Federelastizität ausdehnt und gegen die Federkraft zusammengedrückt werden kann.

Das elektrische Schließeinheit kann als Schließzylinder mit einem Zylindergehäuse, einen rotierbar im Zylindergehäuse gelagerten Schließbart und einer rotierbar im Zylindergehäuse gelagerten Knaufwelle ausgebildet sein. Die Kupplungsvorrichtung ist in der Knaufwelle zur mechanischen Kopplung der Knaufwelle mit dem Schließbart ausgebildet. Eine Ansteuerelektronik ist zur elektronischen Ein- und Auskopplung von Knaufwelle und Schließbart mit der Kupplungsvorrichtung verbunden. Ein solcher Schließzylinder kann bei einfachem und robustem Aufbau in ein Schloss, bspw. ein Türschloss eingesetzt werden, um dieses mit Hilfe des Schließbartes zu öffnen oder zu schließen. Hierzu wird der Schließbart durch Drehung an der Knaufwelle rotiert, wenn der Schließbart im eingekoppelten Zustand mit der Knaufwelle gekoppelt ist.

Die Erfindung wird zudem durch eine elektrische Schließeinheit in Form eines Schließzylinders gelöst, der ein Zylindergehäuse, einen rotierbar im Zylindergehäuse gelagerten Schließbart, eine rotierbar im Zylindergehäuse gelagerte Knaufwelle, und eine Kupplungsvorrichtung aufweist. Die Kupplungsvorrichtung ist in der Knaufwelle angeordnet und zur mechanischen Kopplung der Knaufwelle mit dem Schließbart ausgebildet. Die Kupplungsvorrichtung hat einen Elektromotor mit einer Schneckenwelle mit einer schraubenförmigen Windung, ein Federelement und ein Kupplungsglied. Das Kupplungsglied ist in Erstreckungsrichtung der Schneckenwelle axial verschiebbar gelagert und hat eine zur mechanischen Kopplung mit einem Verschlusselement ausgebildete Kontur. Das Federelement ist mit einem distalen Endabschnitt mit dem Kupplungsglied verbunden und mit dem gegenüberliegenden proximalen Endabschnitt axial verschiebbar mit der Schneckenwelle des Elektromotors gekoppelt, um eine Rotation der Schneckenwelle in eine Linearbewegung des proximalen Endabschnittes des Federelementes umzusetzen, wobei sich die Schneckenwelle im Freilauf befindet, wenn eine der beiden Endlagen des Schließzylinders im eingekoppelten oder ausgekoppelten Zustand erreicht ist. Ein Freilauf der Schneckenwelle kann auch vorliegen, wenn das Kupplungsglied am Verschlusselement auf Block gefahren ist ohne eingekoppelt zu sein, wobei das Federelement gestaucht wird und als Energiespeicher wirkt, oder bei Auskoppeln durch Klemmung am Verschlusselement blockiert wird, wobei das Federelement gestreckt wird und als Energiespeicher wirkt.

Es wird vorgeschlagen, dass das Kupplungsglied eine polygonförmige Außenkontur hat.

Damit wird das Kupplungsglied drehfest axial verschiebbar gelagert. Der Formschluss der Außenkontur des Kupplungsgliedes ist durch die Polygonform über den Außenumfang verteilt und nicht auf kantige Führungsbereiche beschränkt. Die Gefahr des Verkantens des Kupplungsgliedes in seiner Lagerung beispielsweise in einer Kupplungswelle wird reduziert. Damit kann ein geringer Reibungswiderstand für die axiale Verschiebung sichergestellt werden.

Ein Bohrschutzelement kann in der Knaufwelle auf der Seite des Elektromotors, die der Welle gegenüberliegt, angeordnet sein. Damit wird einer Sabotage durch Aufbohren von der an der ungesicherten Außenseite befindlichen Seite der elektrischen Schließeinheit, insbesondere des Schließzylinders, entgegengewirkt.

Die elektrische Schließeinheit kann eine vorzugsweise in die Schließeinheit integrierte Ansteuerelektronik aufweisen, die mit dem Elektromotor verbunden und zur elektronischen Ein- und Auskopplung des Kupplungsglieds eingerichtet ist. Die Ansteuerelektronik kann optional aber auch außerhalb von der elektrischen Schließeinheit angeordnet und drahtgebunden oder drahtlos mit dem Elektromotor gekoppelt sein.

Die Erfindung wird nachfolgend anhand eines Ausführungsbeispiels mit den beigefügten Zeichnungen näher erläutert. Es zeigen:
- Fig. 1 -: Seiten-Schnittansicht eines Schließzylinders im ausgekoppelten Zustand;
- Fig. 2 -: Seiten-Ausschnittsansicht des Schließzylinders aus Figur 1 im Bereich der Kupplungsvorrichtung;
- Fig. 3 -: Seiten-Schnittansicht eines Schließzylinders mit vorgespanntem Federelement;
- Fig. 4 -: Seiten-Ausschnittsansicht des Schließzylinders aus Figur 3 im Bereich der Kupplungsvorrichtung;
- Fig. 5 -: Seiten-Schnittansicht eines Schließzylinders im eingekoppelten Zustand;
- Fig. 6 -: Seiten-Ausschnittsansicht des Schließzylinders aus Figur 5 im Bereich der Kupplungsvorrichtung;
- Fig. 7 -: Frontansicht des polygonförmigen Kupplungsgliedes;
- Fig. 8 -: Seiten-Schnittansicht des Kupplungsgliedes mit Federhaltekern und Kupplungselement und kraftschlüssig mit einem Auflagerabschnitt des Federhaltekerns verbundenem Federelement;
- Fig. 9 -: Seitenansicht des Kupplungsgliedes aus Figur 8;
- Fig. 10 -: Seitenansicht einer anderen Ausführungsform eines Kupplungsgliedes mit damit verbundenen Federelement;
- Fig. 11 -: Seiten-Schnittansicht des Kupplungsgliedes aus Figur 10 mit Verformungsbereichen;
- Fig. 12 -: Seiten-Ausschnittsansicht des Kupplungsgliedes aus Figur 11 im Bereich eines Verformungsbereiches mit dort formschlüssig verbundenem Federelement;
- Fig. 13 -: perspektivische Ansicht eines zylinderförmigen Kupplungsgliedes mit einem Paar quaderförmiger Vorsprünge;
- Fig. 14 -: Frontansicht des zylinderförmigen Kupplungsgliedes aus Figur 13;
- Fig. 15 -: Seitenansicht des Kupplungsgliedes aus Figur 13 mit Federhaltekern und Kupplungselement und kraftschlüssig mit einem Auflagerabschnitt des Federhaltekerns verbundenem Federelement;
- Fig. 16 -: Seiten-Schnittansicht des Kupplungsgliedes aus Figur 15;
- Fig. 17 -: Seiten-Ausschnittsansicht des Kupplungsgliedes aus Figur 16 im Bereich eines Verformungsbereiches mit dort formschlüssig verbundenem Federelement.

Figur 1 zeigt eine Seiten-Schnittansicht einer elektrischen Schließeinheit 1 in Form eines Schließzylinders 2 für ein Schloss (nicht dargestellt) im ausgekoppelten Zustand.

Der Schließzylinder 2 hat ein Zylindergehäuse 3, in dem ein Verschlusselement 4 in Form eines Schließbartes 4a rotierbar gelagert ist. Der Schließbart 4a hat in üblicher Weise einen von der Drehachse des Schließbartes 4a abragenden Finger 5 zur Betätigung eines Riegels eines Schlosses, wenn der Schließzylinder 2 in ein Schloss eingebaut ist.

In das Zylindergehäuse 3 ist weiterhin eine Knaufwelle 6 eingesetzt, die dort rotierbar gelagert ist. An das aus dem Zylindergehäuse 3 herausragende Ende der Knaufwelle 6 kann ein Betätigungsknauf 7 aufgesetzt werden.

In dieser Knaufwelle 6 ist eine Kupplungsvorrichtung 8 eingebaut, die zur mechanischen Kopplung der Knaufwelle 6 mit dem Schließbart 4a ausgebildet ist. Diese Kupplungsvorrichtung 8 hat einen Elektromotor 9 mit einer Welle 10, auf die eine Schneckenwelle 11 aufgepresst ist. Die Schneckenwelle 11 kann aber auch einstückig mit der Welle 10 des Elektromotors 9 ausgebildet sein. Die Schneckenwelle 11 hat einen Gewindesteg, der sich in Erstreckungsrichtung der Schneckenwelle 11 umlaufend über den Umfang der Schneckenwelle 11 erstreckt, d.h. eine schraubenförmige Windung.

Der Elektromotor 9 wird mit einer Ansteuerelektronik 12 angesteuert. Diese Ansteuerelektronik 12 kann vorzugsweise einen Funksignalempfänger 13 haben, um Öffnungs- bzw. Schließsignale drahtlos zu empfangen. Der Funksignalempfänger 13 kann zum Nahfeld- (NFC, z.B. RFID) und/oder Fernfeldempfang (z.B. Bluetooth, ZigBee, WiFi) ausgebildet sein.

Die Kupplungsvorrichtung 8 ist drehfest in eine Knaufwelle 14 eingebaut Auf die Knaufwelle 14 ist ein Betätigungsknauf 15 drehfest aufgesetzt. Die Knaufwellen 6, 14 sind jeweils in eine fluchtende Bohrung des Zylindergehäuses 3 eingebaut und jeweils mit einer Sicherungsschraube 16a, 16b vor axialer Verschiebung formschlüssig gesichert. Die Knaufwellen 6, 14 haben eine umlaufende Nut 17a, 17b an ihrem Außenumfang, in welche die jeweilige Sicherungsschraube 16a, 16b eintaucht, ohne dass eine Anpresskraft in radialer Richtung auf die jeweilige Knaufwelle 6, 14 ausgeübt wird. Damit wird sichergestellt, dass die Knaufwellen 6, 14 um ihre Achse rotierbar im Zylindergehäuse 3 gelagert sind.

Die Kupplungsvorrichtung 8 weist ein Federelement 18 in Form einer Schraubenfeder (bspw. Druckfeder) auf. Der dem Elektromotor 9 am nächsten liegende proximale Endabschnitt des Federelementes 18 kann mit einer mindestens einfachen Umschlingung mit der Schneckenwelle 11 in Eingriff gelangen, um bei einer Rotation der Schneckenwelle 11 eine axiale Verschiebung zu bewirken.

In dem dargestellten Ausführungsbeispiel ist das Federelement 18 mit dem distalen Ende mit einem Kupplungsglied 19 drehfest verbunden. Das Kupplungsglied 19 hat einen Federhaltekern 20 und ein Kupplungselement 21. Der Federhaltekern 20 ist mit einer Presspassung in einer Aufnahmeöffnung des Kupplungselementes 21 aufgenommen. Das distale Ende des Federelementes 18 umschlingt den Federhaltekern 20 und ist form- und kraftschlüssig zwischen dem Federhaltekern 20 und der den Federhaltekern 20 umgebenden Innenwand des Kupplungselementes 21 gelagert. Damit ist das Federelement 18 mit seinem distalen Ende mit dem Kupplungsglied 19 verbunden.

Das Kupplungsglied 19 ist axial verschiebbar in der Knaufwelle 14 gelagert und hat eine Außenkontur, die mit einer Innenwandkontur der Knaufwelle 14 einen Anschlag zur Verhinderung einer Rotation des Kupplungsgliedes 19 in dem Innenraum der Knaufwelle 14 bildet. Hierzu kann die Außenkontur des Kupplungselementes 21 beispielsweise polygonförmig sein. Die Innenwand der Knaufwelle 14 hat in dem Abschnitt, in dem das Kupplungsglied 19 aufgenommen ist, einen entsprechenden polygonförmigen Querschnitt.

Der dem Kupplungsglied 19 gegenüberliegende proximale Endabschnitt 26 des Federelementes hat mit mindestens einer Windung am auslaufenden Ende, bevorzugt einer Umschlingung im Bereich von 360° bis 720° (1-fache bis 2-fache Umschlingung), und besonders bevorzugt von etwa 500° bis 700°, einen im Vergleich zu dem sich daran anschließenden Abschnitt reduzierten Durchmesser, durch den der proximale Endabschnitt 26 in den Zwischenraum der schraubenförmigen Windungen der Schneckenwelle 11 und damit in Eingriff mit den stegförmigen Gewindegängen der Schneckenwelle 11 gelangt.

Damit kann der proximale Endabschnitt 26 des Federelementes 18 in dem Zwischenraum der schraubenförmigen Windung der Schneckenwelle 8 geführt werden, um das Federelement 18 bei einer Rotation der Schneckenwelle 8 zu spannen oder zu entspannen und damit das Kupplungsglied 19 axial entlang der Längsachse der Knaufwelle 14 hin- und her zu bewegen. Durch die Koppelung des proximalen Endabschnitts 26 des Federelementes 18 mit der Schneckenwelle 11 wird ein Spannen oder Entspannen des Federelementes 10 bewirkt und das Kupplungsglied 19 am distalen Ende des Federelementes 10 in Richtung des Innenraums der Knaufwelle 14 hinein bewegt oder aus der stirnseitigen Öffnung der Knaufwelle 14 zum Einkuppeln in den Schließbart 4a heraus bewegt.

In dem dargestellten ausgekuppelten Zustand ist das Kupplungsglied 19 weitestgehend im Innenraum der Knaufwelle 14 aufgenommen und von einer Kupplungskontur 22 des Verschlusselementes 4 beabstandet.

Der eingekuppelte Zustand wird spätestens dann erreicht, wenn das Kupplungsglied 19 weitest möglich aus der Knaufwelle 14 stirnseitig herausragt und dabei formschlüssig mit der Kupplungskontur 22 des Verschlusselementes 4, bspw. des Schließbartes 4a, verbunden ist.

In dem ausgekuppelten Zustand ist der proximale Endabschnitt 26 des Federelementes 19 im Freilauf und steht nicht in Eingriff mit der Schraubenwelle 11. Die mindestens einfache Umschlingung befindet sich hinter der schneckenförmigen Windung auf einem Rohrabschnitt der Schneckenwelle 11, die zwischen der vorderen Stirnwand des Elektromotors 9 und dem Beginn der schraubenförmigen Windung vorhanden ist.

Figur 2 zeigt eine Seiten-Ausschnittsansicht des Schließzylinders 2 aus Figur 1 im Bereich der Kupplungsvorrichtung 8.

In dem dargestellten Ausführungsbeispiel ist das Kupplungsglied 19 mehrteilig ausgeführt, um die Montage zu erleichtern. Es weist das polygonförmige Kupplungselement 21 mit einer Aufnahmeöffnung 23 auf, in die der Federhaltekern 20 aufgenommen ist. Die Verbindung zwischen dem Federhaltekern 20 und dem Kupplungselement 21 kann durch eine Presspassung erfolgen. Denkbar ist aber auch eine stoffschlüssige Verbindung, bspw. durch Verschweißen, oder eine form- und ggf. kraftschlüssige Verbindung durch Verschrauben, Verstiften oder Vernieten. Denkbar ist aber auch, dass das Kupplungselement 21 mit dem Federhaltekern 20 einteilig ausgeführt ist.

Der distale Endabschnitt 24 des Federelementes umschlingt einen in die Aufnahmeöffnung 23 des Kupplungselementes 21 zum Elektromotor 9 hin abragenden Auflagerabschnitt 25 mit mindestens einer Umschlingung, bevorzugt mit mehr als zwei Umschlingungen, d.h. mit einem Umschlingungswinkel von mehr als 720°. Das distale Ende 24 ist dabei kraftschlüssig auf den Auflagerabschnitt 25 aufgespannt und formschlüssig im Zwischenraum zwischen dem Auflagerabschnitt 25 und der die Aufnahmeöffnung 23 begrenzenden Innenwand des Kupplungselementes 21 aufgenommen.

In den dargestellten ausgekuppelten Zustand befindet sich das dem Kupplungsglied 19 gegenüberliegende proximale Ende 26 des Federelementes 18 im Freilauf, ohne mit der schraubenförmigen Windung der Schneckenwelle 11 in Eingriff zu stehen. Der im Durchmesser reduzierte proximale Endabschnitt 26 ist zwischen dem Beginn der schraubenförmigen Windung der Schneckenwelle 11 und der Stirnwand des Elektromotors 9 positioniert.

Es ist erkennbar, dass der Durchmesser des Abschnitts des Federelementes 18, der sich an den proximalen Endabschnitt 26 anschließt und bis zum distalen Endabschnitt 24 verläuft, größer als der Außendurchmesser der schraubenförmigen Windung der Schneckenwelle 11 ist. Damit gelangt das Federelement 18 nur im Bereich des proximalen Endabschnitts 26 in einen formschlüssigen Eingriff mit der schraubenförmigen Windung der Schneckenwelle 11.

Figur 3 zeigt eine Seiten-Schnittansicht eines Schließzylinders 2 mit vorgespanntem Federelement 18.

Die Kupplungskontur des Kupplungsgliedes 19 ist noch nicht passgenau auf die korrespondierende Kupplungskontur 22 des Verschlusselementes 4 ausgerichtet. Das Kupplungsglied 19 ist daher noch nicht so weit axial verschoben, dass es in Eingriff mit dem Verschlusselement 4 gelangt. Das Federelement 18 ist allerdings bereits vorgespannt, indem der proximale Endabschnitt 26 durch Rotation des Schneckenwelle 11 vom Elektromotor 9 weg und zum Kupplungsglied 19 hin bewegt wurde. Hierzu wird das zwischen den Gewindeflanken der schraubenförmigen Windung positionierten Umschlingungen des Federelementes 18 axial bewegt.

Figur 4 zeigt eine Seiten-Ausschnittsansicht des Schließzylinders 2 aus Figur 3 im Bereich der Kupplungsvorrichtung 8 in dem vorgespannten Zustand.

In der dargestellten Endlage befindet sich die Schneckenwelle 11 wieder im Freilauf, indem der proximale Endabschnitt 26 wieder nunmehr am Ende der schraubenförmigen Windung außer Eingriff der Gewindeflanken dieser schraubenförmigen Windung gelangt und zwischen dem Ende der schraubenförmigen Windung und dem Kupplungsglied 19 auf einen rohrförmigen Endabschnitt der Schneckenwelle 11 angeordnet ist.

Figur 5 zeigt eine Seiten-Schnittansicht eines Schließzylinders 2 im eingekoppelten Zustand. Nunmehr ist die Kupplungskontur des Kupplungsgliedes 19 durch relative Drehbewegung der Knaufwellen 6, 14 zueinander so ausgerichtet, dass sie an die korrespondierende Kupplungskontur 22 des Verschlusselementes 4 angepasst ist. Hierdurch kann das polygonförmige Kupplungsglied 19 in eine entsprechend polygonförmige Ausnehmung im Schließbart 4a eintauchen. Damit wird ein Formschluss zwischen Kupplungsglied 19 und Verschlusselement 4 bewirkt.

In den beiden eingekoppelten und ausgekoppelten Endlagen, die in den Figuren 1 und 5 gezeigt sind, steht das Federelement 18 nicht mehr im Eingriff mit der Schneckenwelle 11. Die Schneckenwelle 11 befindet sich insbesondere im Freilauf, wenn eine der Endlagen erreicht ist und der Elektromotor 9 weiterdreht. Damit wird eine definierte Andruckkraft des Federelementes 18 sichergestellt. Zudem wird der Stromverbrauch im Leerlauf reduziert. Eine Überlastung des Federelementes 18 wird verhindert. Durch die Endlagen kann die Temperaturkompensation vereinfacht werden. Bei niedrigeren Temperaturen ist die Führung schwergängiger, so dass der Elektromotor 9 eine längere Zeit betrieben werden muss, als bei höheren Temperaturen. Die Laufzeit des Elektromotors 9 muss durch den Freilauf in den Endlagen nicht mehr - oder nicht so genau - angepasst werden.

Erkennbar ist weiterhin, dass an der Seite der Knaufwelle 14, die der Kupplungsvorrichtung 8 abgewandt ist, ein Bohrschutzelement 27 in dem Innenraum der Knaufwelle 14 angeordnet ist. Das Bohrschutzelement 27 trennt die zum Betätigungsknauf 15 hin gerichtete unsichere Seite von der von Betätigungsknauf 15 aus gesehen hinter dem Bohrschutzelement 27 gelegenen unsicheren Seite des Schließzylinders 2, auf der sich die Kupplungsvorrichtung 8 befindet.

Für eine Anpassung der Länge des Schließzylinders 2 an eine jeweilige Türblattdicke kann das Zylindergehäuse 3 optional durch Verlängerungsscheiben verlängert werden, die auf die Stirnseite benachbart zum Betätigungsknauf 7, 15 aufgeschraubt werden. Hierzu hat das Zylindergehäuse 3 stirnseitig Gewindebohrungen 28a, 28b zur Aufnahme von Befestigungsschrauben für die Verlängerungsscheiben.

Der Betätigungsknauf 15 kann an mehreren Positionen auf der Knaufwelle 14 fixiert werden. Hierzu sind an der Knaufwelle 14 Rastnuten 29 in den vorgegebenen Rastpositionen vorhanden.

Figur 6 zeigt eine Seiten-Ausschnittsansicht des Schließzylinders 2 aus Figur 5 im Bereich der Kupplungsvorrichtung 8.

Es ist erkennbar, dass sich das Kupplungsglied 19 durch die Feder-Druckkraft des Federelementes 18 nunmehr vom Elektromotor 9 weg in die Ausnehmung im Verschlusselement 4 bewegt hat. Die Schneckenwelle 11 befindet sich weiterhin im Freilauf, indem der proximale Endabschnitt 26 des Federelementes 18 nicht in Eingriff mit der schraubenförmigen Windung der Schneckenwelle 11 steht.

Figur 7 zeigt eine Frontansicht des polygonförmigen Kupplungselementes 21 mit der Schnittlinie B-B.

Das Kupplungselement 21 hat eine zentrale Aufnahmeöffnung 23, in das der Federhaltekern 20 eingebaut wird. Der Außenumfang hat eine polygonförmige Kontur mit bspw. drei abragenden Erhebungen 30. An dem im Durchmesser reduzierten Zwischenbereichen 31 können optional zusätzliche Mulden 32 vorhanden sein.

Figur 8 zeigt eine Seiten-Schnittansicht des Kupplungsgliedes 19 mit Federhaltekern 20 und Kupplungselement 21 und kraftschlüssig mit einem Auflagerabschnitt 25 des Federhaltekerns 20 verbundenem Federelement 18 im Schnitt B-B.

Es ist erkennbar, dass der Durchmesser des Federelementes 18 im proximalen Endbereich 26 über mehr als eine Umschlingung, d.h. mehr als 360°, deutlich reduziert ist. Im dargestellten Ausführungsbeispiel erstreckt sich der proximale Endbereich 26 über etwa 400° bis 540°, d.h. eine mehr als einfache bis 1 ,5-fache Umschlingung.

Weiterhin wird deutlich, dass der distale Endabschnitt 24 mit mehr als zwei Windungen kraftschlüssig mit dem Auflagerabschnitt 25 des Federhaltekerns 20 verbunden ist. Der distale Endabschnitt 24 kann zudem eine einer Stirnwand des Federhaltekerns 20 anliegen.

Der Federhaltekern 20 ist in der Aufnahmeöffnung 23 aufgenommen und mit dem Kupplungselement 21 verpresst. Denkbar ist aber auch, dass das Kupplungselement 21 ein Innengewinde und der Federhaltekern 20 ein entsprechendes Außengewinde hat und der Federhaltekern 20 in das Kupplungselement 21 eingeschraubt ist. Andere Arten der Befestigung des Federhaltekerns 20 am Kupplungselement 21 sind ebenso denkbar.

Figur 9 zeigt eine Seitenansicht des Kupplungsgliedes 19 aus Figur 8 mit eingebautem Federelement 18.

Erkennbar ist die polygonförmige Außenkontur des Kupplungselementes 21.

Figur 10 zeigt eine Seitenansicht einer anderen Ausführungsform eines Kupplungsgliedes 19 mit damit verbundenen Federelement 18 und einer Schnittlinie C-C.

Diese Ausführungsform ist für eine elektrische Schließeinheit 1 geeignet, die beispielsweise ohne eine rotierbare Knaufwelle 6, 14 durch Linearverschiebung eines das Verschlusselement 4 zumindest mit bildenden Druckelementes 4b in einem Beschlag zum Beispiel in einem Möbelschloss zum Einsatz kommt. Das Kupplungsglied 19 kann direkt als Riegel eines Schlosses genutzt werden und hierdurch das Verschlusselement 4 bilden.

Das Druckelement 4b hat abragende Nasen 33, die in einer Führungsöffnung aufgenommen werden, um das Druckelement 4b linear verschiebbar und drehfest zu lagern. Das Federelement 18 ist in eine Aufnahmeöffnung 23 des Druckelementes 4b aufgenommen.

An dem Druckelement 4b sind Verformungsbereiche 34 vorhanden, die durch Verformung eine formschlüssige Verbindung des Federelementes 18 an dem Druckelement 4b bereitstellen.

Figur 11 zeigt eine Seiten-Schnittansicht des Kupplungsgliedes 19 aus Figur 10 im Schnitt C-C mit den einander gegenüberliegenden Verformungsbereichen 34. Die Verformungsbereiche 34 weisen ein Sackloch 35 auf, dessen Randbereiche durch Krafteinwirkung mit dem innenliegenden distalen Endabschnitt 24 des Federelementes 18 verstemmt werden können. Hierzu wird ein Stempel in die Sacklöcher 35 eingeführt, der die an den distalen Endabschnitt 24 angrenzende Innenwand 36 des Kupplungselementes 19 verformt.

Diese Art der Befestigung des Federelementes 18 an dem Kupplungsglied 19 kann in entsprechender Weise auch bei dem ersten Ausführungsbeispiel eingesetzt werden. So kann das polygonförmige Kupplungsglied 19 Sacklöcher 35 am Außenumfang haben, die durch Verformung der die Sacklöcher 35 begrenzenden Innenwände 36 den distalen Endabschnitt 24 am Kupplungsglied 19 befestigen.

Figur 12 zeigt eine Seiten-Ausschnittsansicht des Kupplungsgliedes 19 aus Figur 11 im Bereich eines Verformungsbereiches 34 mit dort formschlüssig verbundenem Federelement 18.

Es ist erkennbar, dass die Innenwand 36 des Sacklochs 35 in die Aufnahmeöffnung 23 des Kupplungsgliedes 19 hinein verformt ist, um den Außendurchmesser der Windungen des Federelementes 18 am distalen Endabschnitt 24 zusammenzudrücken und auf diese Weise den distalen Endabschnitt 24 form- und reibschlüssig in dem Innenraum des Kupplungsgliedes 19 aufzunehmen.

Um eine vereinfachte Montage zu erlauben und die Beweglichkeit des sich an den distalen Endabschnitt 24 anschließenden Hauptabschnitt des Federelementes 18 nicht einzuschränken, kann der Durchmesser der Aufnahmeöffnung 23 vor dem Abschnitt mit den Verformungsbereichen 34 konisch erweitert sein.

Der distale Endabschnitt 24 des Federelementes 18 kann an der Stirnwand 37 im Innenraum des Kupplungsgliedes 19 anliegen.

Figur 13 zeigt eine perspektivische Ansicht eines zylinderförmigen Kupplungsgliedes 19 mit einem Paar quaderförmiger Vorsprünge 38 am Außenumfang des zylinderförmigen Grundkörpers.

Das Kupplungsglied 19 hat eine zentrale Aufnahmeöffnung 23, in welches das Federelement 18 eingebaut ist. Am Außenumfang ist mindestens ein Verformungsbereich 34 mit einer Vertiefung 39 vorhanden. Ein Sackloch 35 in der Vertiefung 39 kann in den Innenraum des Kupplungsgliedes 19 hinein verformt werden, um das distale Ende 24 des Federelementes 18 formschlüssig an dem Kupplungsglied 19 festzulegen.

Die in entgegengesetzte Richtungen von dem Außenumfang des zylinderförmigen Grundkörpers abragenden quaderförmigen Vorsprünge 38 können bei korrekter Ausrichtung in entsprechend konturierte Aufnahmeöffnungen einer Kupplungskontur 22 eintauchen, um das Kupplungsglied 19 mit der Knaufwelle 6 zu verkuppeln. Damit wird ein Formschluss zwischen Knaufwelle 6 und Kupplungsglied 19 gebildet. Durch die symmetrische Anordnung der Vorsprünge 38 kann das Einkuppeln in zwei um jeweils 180° zueinander gedrehten Relativ-Winkelpositionen von Knaufwelle 6 und Kupplungsglied 19 erfolgen.

Figur 14 zeigt eine Frontansicht des zylinderförmigen Kupplungsgliedes 19 aus Figur 13.

Es ist erkennbar, dass ein Paar von quaderförmigen Vorsprüngen 38 in einander entgegengesetzte Richtungen von der zylinderförmigen Außenkontur des Grundkörpers abragen. Die Vorsprünge 38 können gefaste Kanten und eine leicht gekrümmte radiale Außenfläche haben.

Figur 15 zeigt eine Seitenansicht des Kupplungsgliedes 19 aus Figur 13 mit dem Kupplungsglied 19 und formschlüssig über eine Verformung eines Sacklochs 35 in einer Vertiefung 39 eines Verformungsbereiches 34 verbundenem Federelement 18. Zudem ist die Schnittlinie A-A für die Schnittansicht aus Figur 16 gezeigt.

Figur 16 zeigt eine Seiten-Schnittansicht des Kupplungsgliedes 19 aus Figur 15. Es ist erkennbar, dass an einander gegenüberliegenden Seiten jeweils eine Vertiefung 39 mit einem Sackloch 35 in einem Verformungsbereich 34 vorhanden ist. Das Sackloch 35 ist in die Aufnahmeöffnung 23, d.h. in den Innenraum des Kupplungsgliedes 19 hinein verformt, wobei jeweils eine vorspringende Nase in Eingriff mit dem distalen Endabschnitt 24 des Federelementes 18 gelangt. Hierdurch wird das Federelement 18 formschlüssig und ggf. auch kraftschlüssig mit dem Kupplungsglied 19 verbunden.

Figur 17 zeigt eine Seiten-Ausschnittsansicht des Kupplungsgliedes 19 aus Figur 16 im Bereich eines Verformungsbereiches mit dort formschlüssig verbundenem Federelement 18. Es ist erkennbar, dass der distale Endabschnitt 24 des Federelementes 18 an der Stirnwand 37 der Aufnahmeöffnung 23 anliegt. Die im Verformungsbereich 34 gebildete Nase ist gut erkennbar, welche auf dem Außenumfang einer Federwindung aufliegt und die bspw. zwei Federwindungen 24 zwischen der Stirnwand 37 und der Nase bzw. dem Verformungsbereich 34 formschlüssig festlegt.

**Bezugszeichenliste**

| | | | |
|---|---|---|---|
| 1 | elektrische Schließeinheit | 34 | Verformungsbereich |
| 2 | Schließzylinder | 35 | Sackloch |
| 3 | Zylindergehäuse | 36 | Innenwand |
| 4 | Verschlusselement | 37 | Stirnwand |
| 4a | Schließbart | 38 | quaderförmiger Vorsprung |
| 4b | Druckelement | 39 | Vertiefung |
| 5 | Finger | | |
| 6 | Knaufwelle | | |
| 7 | Betätigungsknauf | | |
| 8 | Kupplungsvorrichtung | | |
| 9 | Elektromotor | | |
| 10 | Welle | | |
| 11 | Schneckenwelle | | |
| 12 | Ansteuerelektronik | | |
| 13 | Funksignalempfänger | | |
| 14 | Knaufwelle | | |
| 15 | Betätigungsknauf | | |
| 16a, 16b | Sicherungsschraube | | |
| 17a, 17b | umlaufende Nut | | |
| 18 | Federelement | | |
| 19 | Kupplungsglied | | |
| 20 | Federhaltekern | | |
| 21 | Kupplungselement | | |
| 22 | Kupplungskontur | | |
| 23 | Aufnahmeöffnung | | |
| 24 | distaler Endabschnitt | | |
| 25 | Auflagerabschnitt | | |
| 26 | proximaler Endabschnitt | | |
| 27 | Bohrschutzelement | | |
| 28 | Gewindebohrung | | |
| 29 | Rastnut | | |
| 30 | Erhebungen | | |
| 31 | Zwischenbereich | | |
| 32 | Mulde | | |
| 33 | Nasen | | |

## Patentansprüche

1. Elektrische Schließeinheit (1) mit einer Kupplungsvorrichtung (8), wobei die Kupplungsvorrichtung (8) einen Elektromotor (9) mit einer Schneckenwelle (11) mit einer schraubenförmigen Windung, ein Federelement (18) und ein Kupplungsglied (19) hat, wobei das Kupplungsglied (19) in Erstreckungsrichtung der Schneckenwelle (11) axial verschiebbar gelagert ist und eine zur mechanischen Kopplung mit einem Verschlusselement (4) ausgebildete Kontur hat, und wobei das Federelement (18) mit einem distalen Endabschnitt (24) mit dem Kupplungsglied (19) verbunden und mit dem gegenüberliegenden proximalen Endabschnitt (26) axial verschiebbar mit der Schneckenwelle (11) des Elektromotors (9) gekoppelt ist, um eine Rotation der Schneckenwelle (11) in eine Linearbewegung des proximalen Endabschnittes (26) des Federelementes (18) umzusetzen, wobei sich die Schneckenwelle (11) im Freilauf befindet, wenn bei dem in eine Vorspannungslage gestauchten oder gestreckten Federelement (18) eine der beiden Endlagen des Schließzylinders (2) im eingekoppelten oder ausgekoppelten Zustand erreicht ist,
**dadurch gekennzeichnet, dass** der proximale Endabschnitt (26) des Federelementes (18) über mehr als eine Umschlingung der Schneckenwelle (11) einen derart reduzierten Durchmesser hat, dass das Federelement (18) mit dieser mindestens einen Umschlingung mit der Schneckenwelle (11) in Eingriff gelangen kann.

2. Elektrische Schließeinheit (1) nach Anspruch 1, **dadurch gekennzeichnet, dass** das Kupplungsglied (19) eine polygonförmige Außenkontur hat.

3. Elektrische Schließeinheit (1) nach Anspruch 1, **dadurch gekennzeichnet, dass** das Kupplungsglied (19) eine zylinderförmige Außenkontur hat, wobei an dem Außenumfang ein quaderförmiger Vorsprung angeordnet ist.

4. Elektrische Schließeinheit (1) nach Anspruch 3, **dadurch gekennzeichnet, dass** ein Paar quaderförmiger Vorsprünge an dem Außenumfang der zylinderförmigen Außenkontur des Kupplungsgliedes (19) in entgegengesetzte Richtungen voneinander von dem Außenumfang abragt.

5. Elektrische Schließeinheit (1) nach einem der Ansprüche 1 bis 4, **dadurch gekennzeichnet, dass** das Kupplungsglied (19) einen Federhaltekern (20) und ein Kupplungselement (21) aufweist, wobei das Kupplungselement (21) eine Aufnahmeöffnung (23) zur Aufnahme eines in die Aufnahmeöffnung (23) drehfest eingebauten Federhaltekerns (20) hat, und wobei der Federhaltekern (20) ein zur Schneckenwelle (11) abragenden Auflagerabschnitt (25) aufweist und der distale Endabschnitt (24) des Federelementes (18) mit mindestens zwei Umschlingungen den Auflagerabschnitt (25) umschlingt und kraftschlüssig mit dem Auflagerabschnitt (25) verbunden ist.

6. Elektrische Schließeinheit (1) nach einem der Ansprüche 1 bis 4, **dadurch gekennzeichnet, dass** das Kupplungsglied (19) eine Aufnahmeöffnung (23) zur Aufnahme des distale Endabschnitts (24) des Federelementes (18) hat, das an einer die Aufnahmeöffnung (23) begrenzenden Rohrwandung anliegt, wobei das Kupplungsglied (19) mindestens einen Verformungsbereich (34) hat, an dem die Rohrwandung mit einem Verformungsabschnitt in den Innenraum des Kupplungsgliedes (19) hinein verformt ist und der in der Aufnahmeöffnung (23) aufgenommene distale Endabschnitt (24) des Federelementes (18) mit dem in den Innenraum des Kupplungsgliedes (19) abragenden Verformungsabschnitt formschlüssig mit dem Kupplungsglied (19) verbunden ist.

7. Elektrische Schließeinheit (1) nach Anspruch 6, **dadurch gekennzeichnet, dass** der distale Endabschnitt (24) des Federelementes (18) an der die Aufnahmeöffnung (23) begrenzenden Stirnseite (37) anliegt und zwischen der Stirnseite (37) und dem Verformungsabschnitt mindestens zwei Umschlingungen des distalen Endabschnitts (24) des Federelementes (18) angeordnet sind.

8. Elektrische Schließeinheit (1) nach einem der vorhergehenden Ansprüche, **dadurch gekennzeichnet, dass** das Federelement (18) eine Druckfeder ist.

9. Elektrische Schließeinheit (1) nach einem der vorhergehenden Ansprüche, **dadurch gekennzeichnet, dass** die elektrische Schließeinheit (1) als Schließzylinder (2) mit einem Zylindergehäuse (3), einem rotierbar im Zylindergehäuse (3) gelagerten Schließbart (4) und einer rotierbar im Zylindergehäuse (3) gelagerte Knaufwelle (14) ausgeführt ist, wobei die Kupplungsvorrichtung (8) in der Knaufwelle (14) zur mechanischen Kopplung der Knaufwelle (14) mit dem Schließbart (4) ausgebildet ist, und wobei eine Ansteuerelektronik (12) zur elektronischen Ein- und Auskopplung von Knaufwelle (14) und Schließbart (4) mit der Kupplungsvorrichtung (8) verbunden ist.

10. Elektrische Schließeinheit (1) in Form eines Schließzylinders (2) mit einem Zylindergehäuse (3), einem rotierbar im Zylindergehäuse (3) gelagerten Schließbart (4), mit einer rotierbar im Zylindergehäuse (3) gelagerten Knaufwelle (14), und mit einer Kupplungsvorrichtung (8), wobei die Kupplungsvorrichtung (8) in der Knaufwelle (14) angeordnet und zur mechanischen Kopplung der Knaufwelle (14) mit dem Schließbart (4) ausgebildet ist und einen Elektromotor (9) mit einer Schneckenwelle (11) mit einer schraubenförmigen Windung, ein Federelement (18) und ein Kupplungsglied (19) aufweist, wobei das Kupplungsglied (19) in Erstreckungsrichtung der Schneckenwelle (11) axial verschiebbar gelagert ist und eine zur mechanischen Kopplung mit einem Verschlusselement (4) ausgebildete Kontur hat, und wobei das Federelement (18) mit einem distalen Endabschnitt (24) mit dem Kupplungsglied (19) verbunden und mit dem gegenüberliegenden proximalen Endabschnitt (26) axial verschiebbar mit der Schneckenwelle (11) des Elektromotors (9) gekoppelt ist, um eine Rotation der Schneckenwelle (11) in eine Linearbewegung des proximalen Endabschnittes (26) des Federelementes (18) umzusetzen, wobei sich die Schneckenwelle (11) im Freilauf befindet, wenn bei dem in eine Vorspannungslage gestauchten oder gestreckten Federelement (18) eine der beiden Endlagen des Schließzylinders (2) im eingekoppelten oder ausgekoppelten Zustand erreicht ist, **dadurch gekennzeichnet, dass** das Kupplungsglied (19) eine polygonförmige Außenkontur oder eine zylinderförmige Außenkontur mit einem an dem Außenumfang angeordneten quaderförmigen Vorsprung aufweist.

11. Elektrische Schließeinheit (1) nach Anspruch 10, **dadurch gekennzeichnet, dass** ein Paar quaderförmiger Vorsprünge an dem Außenumfang der zylinderförmigen Außenkontur des Kupplungsgliedes (19) in entgegengesetzte Richtungen voneinander von dem Außenumfang abragt.

12. Elektrische Schließeinheit (1) nach einem der vorhergehenden Ansprüche, **dadurch gekennzeichnet, dass** ein Bohrschutzelement (27) in der Knaufwelle (14) auf der Seite des Elektromotors (9), die der Welle (10) gegenüberliegt, angeordnet ist.

13. Elektrische Schließeinheit (1) nach einem der vorhergehenden Ansprüche, **gekennzeichnet durch** eine Ansteuerelektronik (12), die mit dem Elektromotor (9) verbunden und zur elektronischen Ein- und Auskopplung des Kupplungsglieds (19) eingerichtet ist.
